# EUROPÄISCHE PATENTSCHRIFT

(11) **EP 2 732 165 B1**
(45) Veröffentlichungstag und Bekanntmachung des Hinweises auf die Patenterteilung: **04.04.2018**
(21) Anmeldenummer: 12728244.0
(22) Anmeldetag: 14.06.2012
(51) Int. Cl.: F04C 29/00, F04C 2/16, F04C 18/16, F04C 28/12

(54) **SCHRAUBENVERDICHTER**
SCREW COMPRESSOR
COMPRESSEUR À VIS

(30) Priorität: 11.07.2011 DE 102011051730
(43) Veröffentlichungstag der Anmeldung: 21.05.2014
(73) Patentinhaber: BITZER Kühlmaschinenbau GmbH, 71065 Sindelfingen (DE)
(72) Erfinder: KIENZLE, Dominic, 71272 Renningen (DE)
(74) Vertreter: Hoeger, Stellrecht & Partner Patentanwälte mbB
(86) Internationale Anmeldenummer: PCT/EP2012/061356
(87) Internationale Veröffentlichungsnummer: WO 2013/007470

(56) Entgegenhaltungen:
- WO-A1-2004/051089
- WO-A1-2010/106787
- DE-A1- 3 221 849
- GB-A- 2 119 445
- JP-A- 4 342 891
- US-A- 4 042 310
- US-A1- 2006 008 375

## Beschreibung

Die Erfindung betrifft einen Schraubenverdichter, umfassend ein Schraubenverdichtergehäuse mit einem Schraubenläufergehäuse, mit in dem Schraubenläufergehäuse angeordneten Schraubenläuferbohrungen, mit in den Schraubenläuferbohrungen angeordneten und in dem Schraubenläufergehäuse um Drehachsen drehbar gelagerten Schraubenläufern, mit einem Antrieb für die Schraubenläufer und mit einem in dem Schraubenläufergehäuse in einer Schieberaufnahme verschiebbar geführten und bereichsweise an die Schraubenläufer mit Abschlussflächen angrenzenden Schieber zur Einstellung eines Volumenverhältnisses des Schraubenverdichters, der sich ausgehend von einem Einfahrraum der Schieberaufnahme in einer zu den Schraubenläuferbohrungen hin offenen Führungsmulde der Schieberaufnahme in Richtung des Hochdruckauslasses erstreckt und der in einer ersten Stellung und in einer zweiten Stellung positionierbar ist, wobei in einer der Stellungen das Volumenverhältnis des Schraubenverdichters größer ist als in der anderen der Stellungen.

Derartige Schraubenverdichter sind beispielsweise aus der GB 2 119 445 A oder der WO 2004/051089 A1 bekannt.

Bei diesen bekannten Lösungen besteht das Problem, dass diese einen sehr großen Bauraum benötigen und sich der Schieber quer zu seiner Verschieberichtung bewegen kann.

Der Erfindung liegt daher die Aufgabe zugrunde, ein Schraubenverdichter der gattungsgemäßen Art derart zu verbessern, dass dieser möglichst wenig Bauraum für die Betätigung des Schiebers bei möglichst guter Schieberführung benötigt.

Diese Aufgabe wird bei einem Schraubenverdichter der eingangs beschriebenen Art durch die Merkmale des Anspruchs 1 gelöst.

Das erfindungsgemäße Vorsehen von Niederdrucktaschen auf einer den Abschlussflächen gegenüberliegenden und in der Führungsmulde liegenden Seite des Schiebers, die entweder im Schieber oder in der Führungsmulde des Schraubenläufergehäuses vorgesehen sein können, hat den Vorteil, dass dadurch die Möglichkeit besteht, sicherzustellen, dass der Schieber nicht von der Führungsmulde abhebt und sich quer zur Verschieberichtung in Richtung der Schraubenläufer bewegt und dabei mit seinen Abschlussflächen gegen die Schraubenläufer drückt.

Vorzugsweise ist bei einem Schraubenverdichter der eingangs beschriebenen Art vorgesehen, dass der Schieber mit einem zumindest teilweise im Einfahrraum angeordneten ersten Zylinderelement verbunden ist, welches mit einem zumindest teilweise im Einfahrraum angeordneten zweiten Zylinderelement zusammenwirkt, und dass die Zylinderelemente auf einer dem Hochdruckauslass gegenüberliegenden Seite des Schiebers in der Verschieberichtung auf den Schieber folgend angeordnet sind.

Der Vorteil der erfindungsgemäßen Lösung ist darin zu sehen, dass mit dieser die Möglichkeit besteht, die Zylinderelemente raumsparend in dem Schraubenverdichtergehäuse anzuordnen.

Besonders günstig ist es dabei, wenn der Einfahrraum sowohl in der ersten Stellung als auch in der zweiten Stellung das erste Zylinderelement aufnehmend ausgebildet ist.

Ferner ist vorzugsweise ebenfalls vorgesehen, dass der Einfahrraum das zweite Zylinderelement aufnehmend ausgebildet ist.

Dabei kann das zweite Zylinderelement ein separates, im Einfahrraum angeordnetes Element sein oder ein durch den Einfahrraum selbst gebildetes Element.

Hinsichtlich der Anordnung und Ausbildung des Einfahrraums wurden bislang keine näheren Angaben gemacht.

So sieht eine vorteilhafte Lösung vor, dass der Einfahrraum relativ zu den Schraubenläuferbohrungen überlappungsfrei angeordnet ist, das heißt, dass zwischen dem Einfahrraum und den Schraubenläuferbohrungen keine räumliche Überlappung besteht, so dass der Einfahrraum von den Schraubenläuferbohrungen getrennt ausgebildet ist.

Hinsichtlich der Anordnung des Einfahrraums relativ zur Führungsmulde der Schieberaufnahme wurden bislang ebenfalls keine näheren Angaben gemacht. Prinzipiell könnte der Einfahrraum im Abstand von der Führungsmulde angeordnet sein.

Besonders günstig ist es jedoch, wenn der Einfahrraum sich unmittelbar an die Führungsmulde anschließt.

Um den Einfahrraum möglichst nahe an den Schraubenläuferbohrungen und den Schraubenläufern anzuordnen ist vorzugsweise vorgesehen, dass der Einfahrraum in einer radialen Richtung zu den Drehachsen der Schraubenläufer seitlich neben einer niederdruckseitigen Lagereinheit für die Schraubenläufer angeordnet ist.

Bei der bisherigen Beschreibung der erfindungsgemäßen Lösung wurde nicht genau definiert, wie weit sich der Einfahrraum im Schraubenverdichtergehäuse erstrecken soll.

Beispielsweise könnte sich der Einfahrraum sowohl im Schraubenläufergehäuse erstrecken und bis in das Motorgehäuse reichen.

Eine besonders einfache und raumsparende Lösung sieht jedoch vor, dass sich der Einfahrraum im Schraubenläufergehäuse erstreckt und sich vorzugsweise nicht bis in das Motorgehäuse erstreckt.

Hinsichtlich des Querschnitts des Einfahrraums wurden bislang keine näheren Angaben gemacht.

So sieht eine besonders günstige Lösung vor, dass der Einfahrraum eine sich quer zur Verschieberichtung erstreckende Querschnittskontur aufweist, die mindestens so groß ist, dass sie den Schieber und das erste Zylinderelement aufnehmen kann. Damit lassen sich der Schieber und das erste Zylinderelement gemeinsam in den Einfahrraum hinein bewegen, so dass der Schieber mit dem ersten Zylinderelement kompakt ausgebildet werden kann.

Zweckmäßigerweise ist die Querschnittskontur des Einfahrraums an die Querschnittskontur des ersten Zylinderelements angepasst, wobei in diesem Fall die Querschnittskontur des ersten Zylinderelements größer ist als die Querschnittskontur des Schiebers, so dass der Schieber ebenfalls problemlos in den Einfahrraum eintreten kann.

Um den Schieber möglichst sicher zu führen ist vorzugsweise vorgesehen, dass der Einfahrraum einen Wandflächenbereich aufweist, der den Schieber im Einfahrraum quer zur Verschieberichtung führende Schieberführungsflächen bildet. Damit besteht die Möglichkeit, den Schieber sowohl in der Führungsmulde als auch im Einfahrraum zuverlässig zu führen.

Hinsichtlich der Ausbildung des ersten Zylinderelements in Relation zum Schieber wurden bislang keine näheren Angaben gemacht.

Eine besonders kompakt orientierte Lösung sieht dabei vor, dass das erste Zylinderelement fest mit dem Schieber verbunden ist.

Besonders günstig ist eine Lösung, bei welcher das erste Zylinderelement einstückig an den Schieber angeformt ist, so dass eine optimal kompakte Bauweise entsteht.

Eine besonders hinsichtlich ihres Aufbaus kompakte Lösung sieht vor, dass der Einfahrraum das zweite Zylinderelement bildet.

Beispielsweise ist dabei der Einfahrraum so ausgebildet, dass er seinerseits in einem Zylindergehäuse liegt und einen Kolbenkörper aufnimmt.

Eine derartige Lösung ist dabei besonders kompakt.

Hinsichtlich des Zusammenwirkens der Zylinderelemente zur Bewegung des Schiebers wurden bislang keine näheren Angaben gemacht.

Eine zweckmäßige Lösung sieht in diesem Zusammenhang vor, dass das erste Zylinderelement und das zweite Zylinderelement ein Zylindervolumen einschließen, das entweder mit auf Hochdruck verdichtetem Medium oder mit auf Niederdruck vorliegendem Medium, insbesondere zur Verdichtung vorgesehenen Medium, beaufschlagt ist, so dass eine einfache Steuerungsmöglichkeit durch Aufschalten von Hochdruck oder Niederdruck auf das Zylindervolumen besteht.

Die Niederdrucktaschen können in unterschiedlichster Art und Weise auf Niederdruck gehalten werden.

So sieht eine besonders günstige Lösung vor, dass die Niederdrucktaschen über einen zum Niederdruckeinlass führenden Entlastungskanal, der entweder durch den Schieber oder durch das Schraubenläufergehäuse verläuft, auf Niederdruck gehalten sind.

Ein derartiger Entlastungskanal ist vorzugsweise ein Kanal, der quer durch den Schieber von den Niederdrucktaschen zu einer Niederdruckseite des Schiebers verläuft und in dieser mit einer Mündungsöffnung mündet, so dass über diesen Entlastungskanal stets Niederdruck in den Niederdrucktaschen aufrecht erhalten werden kann.

Insbesondere ist dabei vorgesehen, dass die Mündungsöffnung beispielsweise an einem durch die Abschlussflächen gebildeten Kamm des Schiebers angeordnet ist.

Vorzugsweise ist bei einem vorteilhaften Ausführungsbeispiel in dem Schraubenläufergehäuse ein beispielsweise in eine der Läuferbohrungen mündender Einspritzkanal für Schmiermittel vorgesehen, mit welchem insbesondere einer von dem Schraubenläufer gebildete Verdichtungskammer, vorzugsweise einer ersten sich bildenden Verdichtungskammer, Schmiermittel zuführbar ist, wobei diese Zufuhr von Schmiermittel insbesondere unabhängig von den Stellungen des Schiebers erfolgt.

Damit ist eine günstige Kühlung und Abdichtung der Schraubenläufer realisierbar.

Bei hohen Druckverhältnissen und Druckdifferenzen zwischen Niederdruckeinlass und Hochdruckauslass steigt die Leckage zwischen den einzelnen Läuferkammern, wodurch mehr Abwärme entsteht.

Ebenso entsteht bei hohen Druckverhältnissen und Druckdifferenzen mehr Kompressionswärme als bei niedrigeren Druckverhältnissen und Druckdifferenzen.

Deshalb ist es günstig, bei höheren Druckverhältnissen und Druckdifferenzen mehr Schmiermittel einzuspritzen als bei niedrigen Druckverhältnissen und Druckdifferenzen um damit die Abwärme abzuführen.

Die eingespritzte Schmiermittelmenge kann dabei beispielsweise in Abhängigkeit von dem Volumenverhältnis und/oder einer Druckdifferenz und/oder der Drehzahl variieren.

Darüber hinaus sieht eine weitere vorteilhafte Ausführungsform vor, dass der Schieber mit einer den Schraubenläufern zugewandten Einspritzöffnung für Schmiermittel versehen ist, so dass sich über den Schieber, zumindest in der ersten Stellung mit einem großen Volumenverhältnis, Schmiermittel den Schraubenläufern zuführen lässt.

Hierbei ist beispielsweise vorgesehen, dass die Einspritzöffnung mit einem in den Schieber vorgesehenen Einspritzkanal in Verbindung steht, welchem über eine Zufuhröffnung Schmiermittel von Seiten des Schraubenläufergehäuses zuführbar ist.

Vorzugsweise ist die über den Schieber zuführbare Schmiermittelmenge mindestens so groß, vorzugsweise mehr als eineinhalb mal so groß, noch besser mehr als doppelt so groß wie die über das Schraubenläufergehäuse in allen Stellungen des Schiebers zugeführte Schmiermittelmenge.

Auch die über den Schieber zugeführte Schmiermittelmenge kann abhängig von dem Volumenverhältnis und/oder der Druckdifferenz und/oder der Drehzahl variieren.

Der erfindungsgemäße Schraubenverdichter kann mit einem Antrieb versehen sein, der mit einer oder mehreren definiert vorgegebenen Drehzahlen arbeitet und den Schraubenverdichter antreibt.

Besonders günstig ist es, wenn der Antrieb drehzahlvariabel, insbesondere über nennenswerte Drehzahlbereiche stufenlos variabel, ausgebildet ist, wobei der drehzahlvariable Antrieb zweckmäßigerweise mittels eines Inverters erfolgt.

Weitere Merkmale und Vorteile der Erfindung sind Gegenstand der nachfolgenden Beschreibund sowie der zeichnerischen Darstellung einiger Ausführungsbeispiele.

In der Zeichnung zeigen:
- Fig. 1: einen Längsschnitt durch ein erstes Ausführungsbeispiel eines erfindungsgemäßen Schraubenverdichters in der ersten Stellung;
- Fig. 2: einen Längsschnitt ähnlich Fig. 1, allerdings in einer gegenüber Fig. 1 gedrehten Schnittebene;
- Fig. 3: einen Schnitt längs Linie 2-2 in Fig. 1;
- Fig. 4: einen Schnitt ähnlich Fig. 1 durch das erste Ausführungsbeispiel in der zweiten Stellung des Schiebers;
- Fig. 5: einen Schnitt entsprechend Fig. 3 in der zweiten Stellung des Schiebers;
- Fig. 6: eine Seitenansicht des Schiebers des ersten Ausführungsbeispiels;
- Fig. 7: eine Draufsicht auf den Schieber des ersten Ausführungsbeispiels;
- Fig. 8: eine Ansicht in Richtung des Pfeils A in Fig. 7;
- Fig. 9: eine Ansicht in Richtung des Pfeils B in Fig. 7;
- Fig. 10: eine Ansicht des Schiebers des ersten Ausführungsbeispiels von unten;
- Fig. 11: einen Schnitt längs Linie 11-11 in Fig. 7;
- Fig. 12: eine perspektivische Darstellung des Schiebers des ersten Ausführungsbeispiels mit Blick von oben;
- Fig. 13: eine perspektivische Darstellung des Schiebers des ersten Ausführungsbeispiels mit Blick von unten;
- Fig. 14: eine vergrößerte Darstellung des Bereichs A in Fig. 2;
- Fig. 15: einen teilweisen Schnitt ähnlich Fig. 1 durch ein zweites Ausführungsbeispiel mit einer gegenüber dem ersten Ausführungsbeispiel modifizierten Ansteuerung des Schiebers;
- Fig. 16: einen teilweisen Schnitt ähnlich Fig. 1 durch ein drittes Ausführungsbeispiel in der ersten Stellung;
- Fig. 17: einen teilweisen Schnitt ähnlich Fig. 4 durch das dritte Ausführungsbeispiel in der zweiten Stellung;
- Fig. 18: einen Schnitt ähnlich Fig. 16 durch ein viertes Ausführungsbeispiel in der ersten Stellung und
- Fig. 19: einen Schnitt ähnlich Fig. 17 durch das vierte Ausführungsbeispiel in der zweiten Stellung.

Ein Ausführungsbeispiel eines als Ganzes mit 10 bezeichneten Schraubenverdichters weist ein mit 12 bezeichnetes Schraubenverdichtergehäuse auf, welches ein Motorgehäuse 14, ein Schraubenläufergehäuse 16 und beispielsweise ein Hochdruckgehäuse 18 umfasst (Fig. 1 bis 5).

In dem Motorgehäuse 14 ist ein als Ganzes mit 20 bezeichneter Antriebsmotor vorgesehen, welcher einen Stator 22 und einen Rotor 24 umfasst, wobei mittels des Rotors 24 über eine Antriebswelle 26 ein beispielsweise mittels eines Inverters 28 drehzahlvariabel steuerbarer Antrieb von einem von zwei Schraubenläufern 32 und 34 erfolgt, die in Schraubenläuferbohrungen 36, 38 im Schraubenläufergehäuse 16 angeordnet und in einer niederdruckseitigen Lagereinheit 37 sowie in einer hochdruckseitigen Lagereinheit 39 gelagert sind und ineinandergreifen und dabei ein über einen Niederdruckeinlass 42 zugeführtes zu verdichtendes Medium verdichten, so dass dieses aus einem Hochdruckauslass 44 des Schraubenläufergehäuses 16 wieder austritt und dann ausgehend von dem Hochdruckauslass 44 in das Hochdruckgehäuse 18 eintritt, in welchem beispielsweise Schmiermittelabscheidevorrichtung 40 angeordnet ist, durch welche Schmiermittel aus dem unter Hochdruck stehenden zu verdichtenden Medium abgeschieden wird, bevor letzteres das Hochdruckgehäuse 18 verlässt.

In dem Schraubenläufergehäuse 16 ist ein als Ganzes mit 50 bezeichneter Schieber vorgesehen, welcher in einer Schieberaufnahme 52 parallel zu den Drehachsen 33 und 35 der Schraubenläufer 32 bzw. 34 in einer Verschieberichtung 60 bewegbar geführt ist und, wie in Fig. 1 bis 13 dargestellt, an die Schraubenläufer 32 und 34 angrenzende und die Schraubenläuferbohrungen 36 und 38 ergänzende Abschlussflächen 54 und 56 aufweist, die in dem Bereich, in dem diese an die Schraubenläufer 32 und 34 angrenzen, die von diesen gebildeten Verdichtungskammern begrenzen.

Die Abschlussflächen 54 und 56 erstrecken sich dabei längs des Schiebers 50 und zwar von einer niederdruckseitigen allseits an der Schieberaufnahme 52 anliegenden Abschlusswand 58 bis zu Auslasskanten 62 und 64, durch deren Lage längs der Schraubenläufer 32 und 34, insbesondere durch deren Abstand von einer hochdruckseitigen Stirnwand 66 der Schraubenläuferbohrungen 36 und 38 ein hochdruckseitiges Auslassfenster 70 festlegbar ist, das sich zwischen der Stirnwand 66 und den Auslasskanten 62 und 64 erstreckt, wobei ein Abstand der Auslasskanten 62, 64 von dem Niederdruckeinlass 42 ein Volumenverhältnis des Schraubenverdichters festlegt. Das Volumenverhältnis legt das Volumen der ersten geschlossen Verdichtungskammer zwischen den Schraubenläufern 32 und 34 zu dem Volumen der letzten geschlossenen Verdichtungskammer der Schraubenläufer 32, 34 fest, wobei das Volumen der letzten geschlossenen Verdichtungskammer durch die Lage der Auslasskanten 62 und 64, an welchen sich stets die letzte geschlossene Verdichtungskammer zum Hochdruckauslass 44 hin öffnet, und somit auch durch die Größe des Auslassfensters 70 bestimmt ist.

Der Schieber 50 ist in eine erste (Fig. 1 und 3) und eine zweite (Fig. 4 und 5) Stellung bewegbar, wobei die erste Stellung einem großen Volumenverhältnis entspricht, das heißt, dass das Volumen der ersten geschlossenen Verdichtungskammer bezogen auf das Volumen der letzten geschlossenen Verdichtungskammer eine Verhältniszahl ergibt, die größer ist als bei einem kleinen Verdichtungsverhältnis, welches dann vorliegt, wenn der Schieber 50, wie in Fig. 4 und 5 dargestellt, in der zweiten Stellung steht, in welcher die Auslasskanten 62 und 64 einen größeren Abstand von der Stirnwand 66 aufweisen und somit das zu verdichtende Medium in der letzten noch geschlossenen Verdichtungskammer auf ein größeres Volumen als in der ersten Stellung verdichtet wird, so dass das Volumen der ersten einlassseitigen geschlossenen Verdichtungskammer relativ zur letzten geschlossenen Verdichtungskammer eine kleinere Verhältniszahl ergibt.

Die Schieberaufnahme 52 umfasst eine sich in der Verschieberichtung 60 parallel zu dem Schraubenläufern 32, 34 zwischen einem einlassseitigen Ende 46 der Schraubenläufer 32, 34 und einem auslassseitigen Ende 48 der Schraubenläufer 32, 34 erstreckende Führungsmulde 72 sowie einen sich an die Führungsmulde 72 anschließenden und über die einlassseitigen Enden der Schraubenläufer 32, 34 im Anschluss an die Führungsmulde 72 in das Schraubenläufergehäuse 16 hinein und über das einlassseitige Ende 46, der Schraubenläuferbohrungen 36, 38 hinaus erstreckenden Einfahrraum 74, in welchen der Schieber 50 in der zweiten Stellung in größerem Maße, das heißt mit einem größeren Teilabschnitt, eintaucht als in der ersten Stellung.

Der Einfahrraum 74 ist als Teil der Schieberaufnahme 52 so ausgebildet, dass er mindestens in der Lage ist, den von der Führungsmulde 72 geführten Schieber 50 mit seiner Querschnittsform und mit seiner Erstreckung in der Verschieberichtung 60, insbesondere in der zweiten Stellung, aufzunehmen, so dass eine Querschnittsform des Einfahrraums 74 mindestens einer Querschnittsform des Schiebers 50 entspricht und beispielsweise Führungsflächen 76 der Führungsmulde 72 stufenlos in den Einfahrraum 74 übergehen.

Zum Verschieben des Schiebers 50 zwischen der in Fig. 1 dargestellten ersten Stellung, die einem großen Verdichtungsverhältnis entspricht, und der in Fig. 4 dargestellten zweiten Stellung, die einem kleinen Verdichtungsverhältnis entspricht, ist der Schieber 50 auf seiner den Auslasskanten 62, 64 gegenüberliegenden und an die Abschlusswand 58 anschließenden Seite mit einem ein erstes Zylinderelement darstellenden Kolbenkörper 80 versehen, welcher in ein ein zweites Zylinderelement darstellendes Zylindergehäuse 82 eintaucht und in diesem hin und her bewegbar ist. Das Zylindergehäuse 82 erstreckt sich an die Führungsmulde 72 anschließend in das Schraubenläufergehäuse 16 hinein, wobei das Zylindergehäuse 82 bei dem ersten Ausführungsbeispiel in das Schraubenläufergehäuse 16 unmittelbar eingeformt und durch den Einfahrraum 74 gebildet ist.

Vorzugsweise ist das Zylindergehäuse 82 so ausgebildet, dass sich dieses stufenfrei an die Führungsmulde 72 anschließt, das heißt eine Innenzylinderfläche 84 aufweist, welche hinsichtlich ihrer Mittelachse und ihres Radius einer die Führungsmulde 72 zumindest teilweise bildenden Innenzylinderfläche 86 entspricht, an welcher der Kolbenkörper 80 mit einer Kolbendichtung 90 abdichtend anliegt (Fig. 1, 4, 11)

Das Zylindergehäuse 82 hat in der Verschieberichtung 60 des Schiebers 50 eine Ausdehnung, die so groß ist, dass der Kolbenkörper 80 in der ersten, einem größeren Volumenverhältnis entsprechenden Stellung noch innerhalb des Zylindergehäuses 82 liegt, jedoch in maximalen Abstand von einer Endwand 88 des Zylindergehäuses 82.

Vorzugsweise kann in dieser ersten Stellung der Kolbenkörper 80 soweit in Richtung des Hochdruckauslasses 44 verschoben sein, dass die Abschlusswand 58 des Schiebers 50 in geringem Abstand von einem einlassseitigen Ende 46 der Schraubenläufer 32, 34 steht.

Im Gegensatz dazu ist in der zweiten, einem kleinen Volumenverhältnis entsprechenden Stellung der Schieber 50 soweit verschoben, dass der Kolbenkörper 80 nahe der Endwand 88 steht, vorzugsweise an dieser anliegt.

Durch den an den Schieber 50 angeformten Kolbenkörper 80 und das sich unmittelbar an die Führungsmulde 72 anschließende Zylindergehäuse 82 ist eine Möglichkeit zur aktiven gesteuerten Verschiebung des Schiebers 50 in der Verschieberichtung 60 geschaffen, die im Schraubenläufergehäuse 16 nur einen geringen Raumbedarf benötigt.

Der Schieber 50 lässt sich nun bei der erfindungsgemäßen Lösung in der ersten und zweiten Stellung dadurch positionieren, dass eine Steuerung 100 (Fig. 1) vorgesehen ist, welche einerseits über einen dem Niederdruckeinlass 42 zugeordneten Sensor 102, der vorzugsweise stromaufwärts des Niederdruckeinlasses 42, insbesondere zwischen diesem und einem saugseitigen Absperrventil 104 oder sogar in einer zu dem saugseitigen Absperrventil 104 führenden Saugleitung 105, angeordnet ist, und einen dem Hochdruckauslass 44 zugeordneten Sensor 106, der insbesondere stromabwärts des Hochdruckauslasses 44, insbesondere noch im Hochdruckgehäuse 18, angeordnet ist, das Druckverhältnis des Schraubenverdichters ermittelt und dann entsprechend dem vorliegenden Druckverhältnis den Schieber 50 in die erste Stellung gemäß Fig. 1 oder die zweite Stellung gemäß Fig. 4 bewegt.

Hierzu ist durch einen Ventilblock 108 eine Zuleitung 112 zu dem Zylindergehäuse 82 entweder mit einer Hochdruckleitung 114 oder einer Niederdruckleitung 116 verbindbar, so dass entweder in dem Zylindervolumen ZV Hochdruck oder Niederdruck vorliegt.

Im Fall von Hochdruck in dem Zylindervolumen ZV des Zylindergehäuses 82 steht der Schieber in der in Fig. 1 dargestellten ersten Stellung, da die gesamte Stirnfläche 118 des Kolbenkörpers 80 mit Hochdruck beaufschlagt ist, dem eine mit Hochdruck beaufschlagte Endfläche 120 des Schiebers 50 sowie die mit Niederdruck beaufschlagte Abschlusswand 58 entgegenwirken, wobei die Fläche der Abschlusswand 58 und die Endfläche 120 zusammen eine Fläche ergeben, die maximal der Stirnfläche 118 des Kolbenkörpers 80 entspricht, so dass in Summe die wirksamen Kräfte zu einer Verschiebung des Schiebers 50 in der Verschieberichtung 60 in die erste Stellung gemäß Fig. 1 führen.

Liegt dagegen in dem Zylindergehäuse 82 Niederdruck an, so wirkt einerseits in Richtung der ersten Stellung gemäß Fig. 1 eine Kraft die sich aus dem Niederdruck in dem Zylindergehäuse 82 und der Stirnfläche 118 ergibt, während in Richtung der zweiten Stellung Kräfte wirken, die sich aus der Wirkung des Hochdrucks auf die Endfläche 120 (Fig. 1, 4, 6, 7, 8, 11, 12) und die Wirkung des Niederdrucks auf die Abschlusswand 58 ergeben und somit größer sind als die von den Zylinderelementen 80, 82 erzeugte Kraft, so dass in Summe der Schieber 50 in die zweite Stellung verschoben und dort gehalten wird.

Der Vorteil der erfindungsgemäßen Lösung ist somit darin zu sehen, dass sich somit in einfacher Weise, nämlich lediglich durch Verbinden des Zylindervolumens ZV des Zylindergehäuses 82 mit Hochdruck oder Niederdruck der Schieber 50 in die erste Stellung oder in die zweite Stellung bewegen lässt.

Um zu verhindern, dass der Schieber 50 auf seiner den Abschlussflächen 54 und 56 gegenüberliegenden Unterseite 122 von der Schieberaufnahme 52 abhebt und mit den Abschlussflächen 54 und 56 gegen die Schraubenläufer 32 und 34 drückt, sind im Bereich der Unterseite 122 des Schiebers 50 Niederdrucktaschen 124 und 126 (Fig. 6, 10, 13) vorgesehen, die zu einer Verbindungstasche 128 geführt sind, welche ihrerseits wieder über einen den gesamten Schieber 50 durchsetzenden Entlastungskanal 130 (Fig. 11) zumindest in der ersten Stellung mit den einlasseitigen Enden 46 der Schraubenläufer 32, 34 und somit mit dem Niederdruckeinlass 42 verbunden ist und somit stets auf Niederdruck liegt.

Vorzugsweise mündet der Entlastungskanal 130 in eine im Bereich eines Kamms 132, der durch die aneinander angrenzenden Abschlussflächen 54 und 56 am Schieber 50 entsteht, liegende Mündungsöffnung 134, die sowohl in der ersten als auch in der zweiten Stellung mit dem Niederdruck im Bereich der einlassseitigen Enden 46 in Verbindung steht.

Zur Kühlung und Schmierung der Schraubenläufer 32 und 34 in der ersten und in der zweiten Stellung ist, wie in Fig. 14 dargestellt, ein Einspritzkanal 138 vorgesehen, mit welchem Schmiermittel in der ersten sich zwischen den Schraubenläufern 32 und 34 bildende Verdichtungskammer eingespritzt wird, um die Schraubenläufer 32, 34 zu kühlen, zu schmieren und die sich bildenden Verdichtungskammern abzudichten.

Um außerdem in der ersten Stellung des Schiebers 50 die Schraubenläufer 32 und 34 durch Einspritzung von Schmiermittel verstärkt kühlen zu können, ist in dem Schieber 50 noch ein Einspritzkanal 140 vorgesehen, welcher sich ausgehend von einer Einspritzöffnung 142 an dem Kamm 132 in ein Inneres des Schiebers 50 hineinerstreckt und über im Schieber 50 verlaufende Verbindungskanäle 144 mit einer Zufuhröffnung 146 verbunden ist, die an einem Führungsmantel 150 des Schiebers 50 außerhalb der Abschlussflächen 54 und 56 vorgesehen ist und zumindest in der ersten Stellung mit einem im Schraubenläufergehäuse 16 vorgesehenen Zufuhrkanal 148 fluchtet (Fig. 3), jedoch in der zweiten Stellung (Fig. 5) nicht mehr fluchtet, da in dieser Stellung keine verstärkte Einspritzung von Schmiermittel mehr erforderlich ist.

Beispielsweise beträgt die pro Zeiteinheit über die Einspritzöffnung 142 zuführbare Menge an Schmiermittel mindestens das Doppelte der über den Einspritzkanal 138 zuführbaren Menge pro Zeiteinheit an Schmiermittel.

Zur drehsicheren Festlegung des Schiebers 50 in der Schieberaufnahme 52 ist der Schieber 50 noch mit einer Führungszunge 160 versehen, welche auf der Unterseite 122 des Schiebers 50, vorzugsweise auf einer den Auslasskanten 62 und 64 gegenüberliegenden Seite, angeordnet ist und eine der Schieberaufnahme 52 zugewandte Führungsnut 162 aufweist, in welche ein am Schraubenläufergehäuse 16 gehaltener Nutenstein 164 eingreift, der den Schieber 50 gegen eine Verdrehung in der Schieberaufnahme 52 sichert und somit präzise ausgerichtet führt.

Bei einem zweiten Ausführungsbeispiel, dargestellt in Fig. 15, ist eine alternative Möglichkeit einer Ansteuerung des Schiebers 50 realisiert.

Bei diesem Ausführungsbeispiel ist die Niederdruckleitung 116' zwischen dem Zylindervolumen ZV und der Saugseite mit einer Drossel 117 versehen, so dass diese nicht gesteuert wird.

Es wird lediglich über den Ventilblock 108' die Verbindung zwischen der Zuleitung 112 zu dem Zylinderraum 82 und der Hochdruckleitung 114 mittels der Steuerung 100' gesteuert, wobei bei einem Öffnen des Ventilblocks über die Zuleitung 112 mehr unter Hochdruck stehendes Kältemittel in den Zylinderraum 82 einströmt, als über die Niederdruckleitung 116' und die Drossel 117 zum Niederdruckeinlass 42 abströmen kann, so dass sich letztlich ebenfalls Hochdruck in dem Zylinderraum 82 aufbaut.

Allerdings, wird durch den Ventilblock 108' die Verbindung zwischen der Zuleitung 112 und der Hochdruckleitung 114 unterbrochen, so baut sich der Druck im Zylinderraum 82 über die Niederdruckleitung 116 und die Drossel 117 ab, so dass letztlich wiederum im Zylinderraum 82 Niederdruck vorliegt. Im Übrigen ist das zweite Ausführungsbeispiel gemäß Fig. 15 in gleicher Weise aufgebaut, wie das erste Ausführungsbeispiel, so dass hinsichtlich aller übrigen Merkmale vollinhaltlich auf die Beschreibung zum ersten Ausführungsbeispiel verwiesen wird.

Bei einem dritten Ausführungsbeispiel, dargestellt in Fig. 16 und Fig. 17 ist in dem Zylinderraum 82 noch eine Druckfeder 170 vorgesehen, welche sich an der Endwand 88 abstützt und den Schieber 50 in Richtung der zweiten Stellung beaufschlagt, wobei beispielsweise der Schieber 50 noch mit einer Aufnahme 172 für die Feder 170 versehen ist, welche dazu dient, die Feder 170 zu führen.

Die Aufnahme 172 erstreckt sich dabei beispielsweise in den Schieber 50 hinein und umfasst eine Abschlussfläche 174, über welche sich die Feder 170 am Schieber 50 abstützt.

Die Feder 170 liefert dabei eine zusätzliche Kraft in Richtung der ersten Stellung des Schiebers 50, die auch dazu ausgenutzt werden kann, beispielsweise in einem drucklosen Zustand des Schraubenverdichters zunächst während des Starts des Schraubenverdichters oder einer Anlaufphase desselben den Schieber 50 in die erste Stellung zu drücken und zumindest während der Anlaufphase in dieser ersten Stellung zu halten.

Bei Verwendung der Feder 170 wird, wie in Fig. 16 und 17 dargestellt, durch den Druck im Zylindervolumen ZV und der mit diesem Druck beaufschlagten Fläche des Schiebers 50, die wie beim ersten Ausführungsbeispiel, insbesondere der Stirnfläche 118 entspricht, eine Kraft in Richtung der ersten Stellung erzeugt, die sich zu der Kraft der Feder 170 addiert und diesen Kräften wirken, wie beim ersten Ausführungsbeispiel die weiteren auf den Schieber 50 wirkenden Kräfte entgegen. Hierbei muss dann allerdings die Kraft der Feder 170 so dimensioniert sein, dass bei Niederdruck in dem Zylinderraum 82 der Schieber 50 gegen die Kraft der Feder noch sicher in der zweiten Stellung gehalten wird.

Bei einem vierten Ausführungsbeispiel, dargestellt in Fig. 18 und 19 ist der Querschnitt des zweiten Zylinderelements 82 und somit die vom Druck im Zylindervolumen ZV beaufschlagbare Fläche des Schiebers 50 dadurch reduziert, dass an die Endwand 88' eine Hülse 180 angeformt ist, an deren Außenmantelfläche 182 eine Abdichtung zwischen dem ersten Zylinderelement 80' und der Hülse 180 erfolgt.

Im Übrigen sind auch beim dritten und vierten Ausführungsbeispiel die nicht explizit beschriebenen Merkmale mit denen des ersten und zweiten Ausführungsbeispiels identisch, so dass vollinhaltlich auf die Ausführungen zum ersten und zweiten Ausführungsbeispiel Bezug genommen werden kann.

## Patentansprüche

1. Schraubenverdichter umfassend ein Schraubenverdichtergehäuse (12) mit einem Schraubenläufergehäuse (16), mit in dem Schraubenläufergehäuse (16) angeordneten Schraubenläuferbohrungen (36, 38), mit in den Schraubenläuferbohrungen (36, 38) angeordneten und in dem Schraubenläufergehäuse (16) um Drehachsen (33, 35) drehbar gelagerten Schraubenläufern (32, 34), mit einem Antrieb (20) für die Schraubenläufer (32,34) und mit einem in dem Schraubenläufergehäuse (16) in einer Schieberaufnahme (52) verschiebbar geführten und bereichsweise an die Schraubenläufer (32, 34) mit Abschlussflächen (54, 56) angrenzenden Schieber (50) zur Einstellung eines Volumenverhältnisses des Schraubenverdichters, der sich ausgehend von einem Einfahrraum (74) der Schieberaufnahme (52) in einer zu den Schraubenläuferbohrungen (36, 38) hin offenen Führungsmulde (72) der Schieberaufnahme (52) in Richtung eines Hochdruckauslasses (44) erstreckt und der in einer ersten Stellung und einer zweiten Stellung positionierbar ist, wobei in einer der Stellungen das Volumenverhältnis des Schraubenverdichters größer ist als in der anderen der Stellungen,
**dadurch gekennzeichnet, dass** auf einer den Abschlussflächen (54, 56) gegenüberliegenden und in der Führungsmulde (72) liegende Seite (122) des Schiebers (50) Niederdrucktaschen (124, 126) vorgesehen sind, und dass die Niederdrucktaschen (124, 126) über einen zum Niederdruckeinlass (42) führenden Entlastungskanal (130) auf Niederdruck gehalten sind.

2. Schraubenverdichter nach Anspruch 1, **dadurch gekennzeichnet, dass** der Schieber (50) mit einem zumindest teilweise im Einfahrraum (74) angeordneten ersten Zylinderelement (80) verbunden ist, welches mit einem zumindest teilweise im Einfahrraum (74) angeordneten zweiten Zylinderelement (82) zusammenwirkt, und dass die Zylinderelemente (80, 82) auf einer dem Hochdruckauslass (44) gegenüberliegenden Seite des Schiebers (50) in der Verschieberichtung (60) auf den Schieber (50) folgend angeordnet sind.

3. Schraubenverdichter nach Anspruch 2, **dadurch gekennzeichnet, dass** der Einfahrraum (74) sowohl in der ersten Stellung als auch in der zweiten Stellung das erste Zylinderelement (80) aufnehmend ausgebildet ist und dass der Einfahrraum (74) das zweite Zylinderelement (82) aufnehmend ausgebildet ist.

4. Schraubenverdichter nach einem der voranstehenden Ansprüche, **dadurch gekennzeichnet, dass** der Einfahrraum (74) sich unmittelbar an die Führungsmulde (72) anschließt.

5. Schraubenverdichter nach einem der voranstehenden Ansprüche, **dadurch gekennzeichnet, dass** sich der Einfahrraum (74) im Schraubenläufergehäuse (16) erstreckt.

6. Schraubenverdichter nach einem der voranstehenden Ansprüche, **dadurch gekennzeichnet, dass** der Einfahrraum (74) eine sich quer zur Verschieberichtung (60) erstreckende Querschnittskontur aufweist, die mindestens so groß ist, dass sie den Schieber (50) und das erste Zylinderelement (80) aufnehmen kann.

7. Schraubenverdichter nach einem der voranstehenden Ansprüche, **dadurch gekennzeichnet, dass** die Querschnittskontur des Einfahrraums (74) an die Querschnittskontur des ersten Zylinderelements (80) angepasst ist.

8. Schraubenverdichter nach einem der voranstehenden Ansprüche, **dadurch gekennzeichnet, dass** der Einfahrraum (74) einen Wandflächenbereich (84) aufweist, der den Schieber (50) im Einfahrraum (74) quer zur Verschieberichtung (60) führende Schieberführungsflächen bildet.

9. Schraubenverdichter nach einem der voranstehenden Ansprüche, **dadurch gekennzeichnet, dass** das erste Zylinderelement (80) fest mit dem Schieber (50) verbunden ist.

10. Schraubenverdichter nach Anspruch 9, **dadurch gekennzeichnet, dass** das erste Zylinderelement (80) einstückig an den Schieber (50) angeformt ist.

11. Schraubenverdichter nach einem der voranstehenden Ansprüche, **dadurch gekennzeichnet, dass** der Einfahrraum (74) das zweite Zylinderelement (82) bildet.

12. Schraubenverdichter nach einem der voranstehenden Ansprüche, **dadurch gekennzeichnet, dass** das erste Zylinderelement (80) und das zweite Zylinderelement (82) ein Zylindervolumen (ZV) einschließen, das entweder mit auf Hochdruck verdichtetem Medium oder mit Niederdruck vorliegenden Medium, insbesondere zu verdichtendem Mediums, beaufschlagbar ist.

13. Schraubenverdichter nach einem der voranstehenden Ansprüche, **dadurch gekennzeichnet, dass** der Schieber (50) mit einer den Schraubenläufern (32, 34) zugewandten Einspritzöffnung (142) für Schmiermittel versehen ist.

14. Schraubenverdichter nach Anspruch 13, **dadurch gekennzeichnet, dass** die Einspritzöffnung (142) mit einem im Schieber (50) vorgesehenen Einspritzkanal (140) in Verbindung steht, welchem über eine Zufuhröffnung (146) Schmiermittel von Seiten des Schraubenläufergehäuses (16) zuführbar ist.

15. Schraubenverdichter nach Anspruch 13 oder 14, **dadurch gekennzeichnet, dass** die über die Einspritzöffnung (142) im Schieber (50) eingespritzte Menge an Schmiermittel mindestens so groß ist als die über den Einspritzkanal (138) eingespritzte Menge an Schmiermittel.

## Claims

1. Screw compressor comprising a screw compressor housing (12) having a screw rotor housing (16), screw rotor bores (36, 38) arranged in the screw rotor housing (16), screw rotors (32, 34) arranged in the screw rotor bores (36, 38) and mounted in the screw rotor housing (16) for rotation about rotational axes (33, 35), a drive (20) for the screw rotors (32, 34), and a slider (50) which is guided for displacement in a slider receptacle (52) in the screw rotor housing (16) and is, in areas, in adjacent relation to the screw rotors (32, 34) with end faces (54, 56), for adjusting a volume ratio of the screw compressor and which, starting from an insertion space (74) of the slider receptacle (52), extends in a direction towards the high-pressure outlet (44) in a guide trough (72) of the slider receptacle (52) that is open towards the screw rotor bores (36, 38) and which is capable of being positioned in a first position and a second position, wherein the volume ratio of the screw compressor is greater in one of the positions than in the other of the positions,
**characterized in that** low-pressure pockets (124, 126) are provided on a side (122) of the slider (50) that is opposite the end faces (54, 56) thereof and is located in the guide trough (72) and **in that** the low-pressure pockets (124, 126) are maintained at low pressure via an unloading channel (130) that leads to the low-pressure inlet (42).

2. Screw compressor as defined in claim 1, **characterized in that** the slider (50) is connected to a first cylinder element (80) which is at least partially arranged in the insertion space (74) and cooperates with a second cylinder element (82) which is at least partially arranged in the insertion space (74) and **in that** the cylinder elements (80, 82) are arranged following the slider (50) in the displacement direction (60) thereof on a side of the slider (50) that is opposite the high-pressure outlet (44).

3. Screw compressor as defined in claim 2, **characterized in that** the insertion space (74) is configured for receiving the first cylinder element (80) both in the first position and in the second position and **in that** the insertion space (74) is configured for receiving the second cylinder element (82).

4. Screw compressor as defined in any one of the preceding claims, **characterized in that** the insertion space (74) immediately adjoins the guide trough (72).

5. Screw compressor as defined in any one of the preceding claims, **characterized in that** the insertion space (74) extends in the screw rotor housing (16).

6. Screw compressor as defined in any one of the preceding claims, **characterized in that** the insertion space (74) has a cross-sectional contour that extends transversely to the displacement direction (60) and is at least large enough to receive the slider (50) and the first cylinder element (80).

7. Screw compressor as defined in any one of the preceding claims, **characterized in that** the cross-sectional contour of the insertion space (74) is adapted to the cross-sectional contour of the first cylinder element (80).

8. Screw compressor as defined in any one of the preceding claims, **characterized in that** the insertion space (74) has a wall surface portion (84) which forms slider guide surfaces guiding the slider (50) transversely to the displacement direction (60) in the insertion space (74).

9. Screw compressor as defined in any one of the preceding claims, **characterized in that** the first cylinder element (80) is fixedly connected to the slider (50).

10. Screw compressor as defined in claim 9, **characterized in that** the first cylinder element (80) is formed integrally in one piece on the slider (50).

11. Screw compressor as defined in any one of the preceding claims, **characterized in that** the insertion space (74) forms the second cylinder element (82).

12. Screw compressor as defined in any one of the preceding claims, **characterized in that** the first cylinder element (80) and the second cylinder element (82) enclose a cylinder volume (ZV) which is capable of having applied thereto either a medium compressed to high pressure or a medium at low pressure, in particular a medium intended for compression.

13. Screw compressor as defined in any one of the preceding claims, **characterized in that** the slider (50) is provided with an injection opening (142) for lubricant that faces towards the screw rotors (32, 34).

14. Screw compressor as defined in claim 13, **characterized in that** the injection opening (142) is in communication with an injection channel (140) which is provided in the slider (50) and which is suppliable with lubricant from the screw rotor housing (16) via a supply opening (146).

15. Screw compressor as defined in claim 13 or 14, **characterized in that** the amount of lubricant injected via the injection opening (142) in the slider (50) is at least the same amount of lubricant that is injected via the injection channel (138).

## Revendications

1. Compresseur à vis comprenant un carter de compresseur à vis (12) avec un boîtier de rotors (16), des alésages destinés aux rotors (36, 38) disposés dans le boîtier de rotors (16), des rotors (32, 34) disposés dans les alésages destinés aux rotors (36, 38) et pouvant tourner autour d'axes de rotation (33, 35) dans le boîtier de rotors (16), un organe d'entraînement (20) pour les rotors (32, 34) et un coulisseau (50) qui est guidé de manière déplaçable dans un logement de coulisseau (52) dans le boîtier de rotors (16) et partiellement contigu aux rotors (32, 34) par le biais de surfaces d'extrémité (54, 56), permettant de régler un rapport volumique du compresseur à vis, qui s'étend en partant d'un espace d'entrée (74) du logement de coulisseau (52) dans une cuvette de guidage (72) du logement de coulisseau (52) ouverte vers les alésages destinés aux rotors (36, 38) en direction d'une sortie haute pression (44), et qui peut être positionné dans une première position et dans une deuxième position, le rapport volumique du compresseur à vis étant plus élevé dans l'une des positions que dans l'autre, **caractérisé en ce que** des poches basse pression (124, 126) sont prévues sur un côté (122) du coulisseau (50), opposé aux surfaces d'extrémités (54, 56) et se trouvant dans la cuvette de guidage (72), **en ce que** les poches basse pression (124, 126) sont maintenues en basse pression au moyen d'un canal de délestage (130) menant à l'admission basse pression (42).

2. Compresseur à vis selon la revendication 1, **caractérisé en ce que** le coulisseau (50) est relié à un premier élément cylindrique (80) disposé au moins en partie dans l'espace d'entrée (74), lequel premier élément coopère avec un deuxième élément cylindrique (82) disposé au moins en partie dans l'espace d'entrée (74), et **en ce que** les éléments cylindriques (80, 82) sont disposés sur un côté du coulisseau (50), opposé à la sortie haute pression (44) dans le sens de déplacement (60) suivant le coulisseau (50).

3. Compresseur à vis selon la revendication (2), **caractérisé en ce que** l'espace d'entrée (74) est conçu pour loger le premier élément cylindrique (80) aussi bien dans la première position que dans la deuxième, et **en ce que** l'espace d'entrée (74) est conçu pour loger le deuxième élément cylindrique (82).

4. Compresseur à vis selon l'une quelconque des revendications précédentes, **caractérisé en ce que** l'espace d'entrée (74) est directement adjacent à la cuvette de guidage (72).

5. Compresseur à vis selon l'une quelconque des revendications précédentes, **caractérisé en ce que** l'espace d'entrée (74) s'étend dans le boîtier de rotors (16).

6. Compresseur à vis selon l'une quelconque des revendications précédentes, **caractérisé en ce que** l'espace d'entrée (74) présente un contour de section transversal au sens de déplacement (60) et est au moins suffisamment grand pour pouvoir loger le coulisseau (50) et le premier élément cylindrique (80).

7. Compresseur à vis selon l'une quelconque des revendications précédentes, **caractérisé en ce que** le contour de section de l'espace d'entrée (74) est adapté au contour de section du premier élément cylindrique (80).

8. Compresseur à vis selon l'une quelconque des revendications précédentes, **caractérisé en ce que** l'espace d'entrée (74) présente une zone de paroi (84) qui forme des faces de guidage du coulisseau guidant le coulisseau (50) dans l'espace d'entrée (74) transversalement au sens de déplacement (60).

9. Compresseur à vis selon l'une quelconque des revendications précédentes, **caractérisé en ce que** le premier élément cylindrique (80) est solidement relié au coulisseau (50).

10. Compresseur à vis selon la revendication 9, **caractérisé en ce que** le premier élément cylindrique (80) est aménagé de façon monolithique contre le coulisseau (50).

11. Compresseur à vis selon l'une quelconque des revendications précédentes, **caractérisé en ce que** l'espace d'entrée (74) forme le deuxième élément cylindrique (82).

12. Compresseur à vis selon l'une quelconque des revendications précédentes, **caractérisé en ce que** le premier élément cylindrique (80) et le deuxième élément cylindrique (82) incluent un volume de cylindre (ZV) pouvant être exposé soit à un fluide compressé à haute pression soit à un fluide existant à basse pression, en particulier à un fluide à compresser.

13. Compresseur à vis selon l'une quelconque des revendications précédentes, **caractérisé en ce que** le coulisseau (50) est doté d'un orifice de pulvérisation (142) dirigé vers les rotors (32, 34) et destiné à des lubrifiants.

14. Compresseur à vis selon la revendication 13, **caractérisé en ce que** l'orifice de pulvérisation (142) est relié à un canal de pulvérisation (140) prévu dans le coulisseau (50), canal vers lequel du lubrifiant peut être acheminé du côté du boîtier de rotors (16) par le biais de l'orifice d'alimentation (146).

15. Compresseur à vis selon la revendication 13 ou la revendication 14, **caractérisé en ce que** la quantité de lubrifiant pulvérisée par le biais de l'orifice de pulvérisation (142) dans le coulisseau (50) est au moins égale à la quantité de lubrifiant pulvérisée par le biais du canal de pulvérisation (138).
